# EUROPÄISCHE PATENTSCHRIFT

(11) **EP 2 422 333 B1**
(45) Veröffentlichungstag und Bekanntmachung des Hinweises auf die Patenterteilung: **25.10.2017**
(21) Anmeldenummer: 10714434.7
(22) Anmeldetag: 23.03.2010
(51) Int. Cl.: G08G 5/00

(54) **SYSTEM ZUR LAGEDARSTELLUNG UND ZUR SIMULATION VON LUFTVERKEHRSAUFKOMMEN**
SYSTEM FOR DISPLAYING AND SIMULATING AIR TRAFFIC SITUATIONS
SYSTÈME DE REPRÉSENTATION DE SITUATION ET DE SIMULATION D'ÉVÉNEMENTS DE TRAFIC AÉRIEN

(30) Priorität: 23.04.2009 DE 102009018341
(43) Veröffentlichungstag der Anmeldung: 29.02.2012
(73) Patentinhaber: Cassidian Airborne Solutions GmbH, 28309 Bremen (DE)
(72) Erfinder: WOHLERS, Klaus, 27777 Ganderkesee (DE)
(74) Vertreter: Greif, Thomas
(86) Internationale Anmeldenummer: PCT/EP2010/001802
(87) Internationale Veröffentlichungsnummer: WO 2010/121689

(56) Entgegenhaltungen:
- US-A1- 2006 022 845
- US-A1- 2008 036 659
- US-B1- 7 099 752

## Beschreibung

Die Erfindung betrifft ein Verfahren zur Lagedarstellung und Simulation von Luftverkehrsaufkommen zur Vermeidung von Kollisionen und Konflikten, insbesondere unter Einbeziehung von autonomen unbemannten Luftfahrzeugen (UAV).

Bei bemannten zivilen und militärischen Flügen werden grobe Eckdaten eines Fluges dem Flugsicherungsunternehmen mittels standardisierter Flugpläne auf Papier übermittelt. Die weitere Kontrolle findet dann bei der Durchführung des Fluges durch den direkten Kontakt des Piloten mit der FVK statt.

Alle Luftfahrzeuge in einem kontrollierten Luftraum stehen in direktem Kontakt mit der zuständigen Flugverkehrskontrollstelle (FVK). Bei unbemannten Luftfahrzeugssystemen (UAV) ist dieser direkte Kontakt bereits durch die Führung des Luftfahrzeuges vom Boden aus nur indirekt möglich. Um UAVs in einem auch von zivilen oder militärischen Flugzeugen genutzten Luftraum fliegen lassen zu können, müssen zur Vermeidung von Kollisionen sehr große räumliche und zeitliche Abstände zu den bemannten Luftfahrzeugen eingehalten werden. Unter Umständen muss ein entsprechend großer Luftraum für die UAV-Flüge gesperrt werden.

In der DE 10 2007 032 084 A1 ist die Problematik beschrieben, unbemannte Luftfahrzeuge nahtlos in den zivilen und militärischen Luftverkehr einzuordnen. Die in dieser Druckschrift beschriebene Lösung besteht darin, dass das System verfügbare On-Board-Sensoren verwendet, um sich ein Bild des umgebenen Luftraumes zu machen. Die so erstelle Lage wird auf drohende Konflikte und Kollisionen untersucht und bei Feststellung eines Problems wird eine Suche nach Ausweichmöglichkeiten gestartet, wobei die Ausweichrouten soweit möglich den vorgeschriebenen Luftverkehrsregeln entsprechen.

Im Zuge der Neuordnung des europäischen Luftraumes soll ein Verfahren eingeführt werden, bei dem den für die europäischen Länder zuständigen Flugsicherungsunternehmen sämtliche Flugsicherungsunternehmen sämtliche flugleistungsrelevanten Entwicklungsdaten und Messdaten für jedes Luftfahrzeug zur Verfügung gestellt werden. Mit diesen Daten werden bei den Flugsicherungsunternehmen sogenannte 4-D Trajektorien (also zeitabhängige Flugwege) des jeweiligen Luftfahrzeuges errechnet. Mit den berechneten Flugwegen wird dann eine 4-D Simulation (3 Raumkoordinaten, eine Zeitkoordinate) des Luftverkehrsaufkommens durchgeführt, bei einer bekannten Gefährdung oder einem anderem Bedarf können eventuelle Änderungen der geplanten Flugwege sichtbar gemacht werden.

In dem EU-Fördervorhaben INOUI werden mögliche Integrationsformen unbemannter Luftfahrzeugssysteme in die zukünftige europäische Luftraumstruktur untersucht. Hierbei soll ein "SWIM" ("System Wide Information Management") genanntes System genutzt werden. Bei diesem System werden einem zentralen Flugsicherungsunternehmen sämtliche flugrelevanten Daten aller genutzten Luftfahrzeuge übermittelt. Bei dem Flugsicherungsunternehmen werden dann auf Großrechenanlagen die Flüge vollständig berechnet und auch vor dem Flug simuliert, um Gefährdungen auszuschließen.

Bei dem geplanten "SWIM"-System ist es erforderlich, dass für die Vielzahl auch älterer Luftfahrzeuge luftfahrzeugabhängige Daten für die Simulation zentral vorliegen müssen. Zu den erforderlichen Daten gehört geheimes Betriebs-Know-How der Luftfahrzeughersteller und auch geheimes militärisches Know How bei militärischen Luftfahrzeugen. Aufgrund der Vielzahl der Varianten ist auch ein sehr großer Aufwand an Daten und Rechenleistung erforderlich.

US 2008/0036659 A1 beschreibt die Möglichkeit, bestimmte Daten die von der vorgeschriebenen Flugsicherungsausrüstung (hier speziell angeführt der Mode-S Transponder) ausgesendet werden, mit einem bodengebundenen Empfangssystem zu empfangen, und mit anderen bekannten Daten eines Fluges zu kombinieren, um über das ACARS System zu einem größeren Datensatz zu gelangen. ACARS ist recht treffend in Wikipedia wie folgt beschrieben:
Zitat Wikipedia: "ACARS (englisch aircraft communications addressing and reporting system) ist ein von Aeronautical Radio Incorporated in den 1970er-Jahren entwickeltes, digitales Datenfunksystem zur Übermittlung von Nachrichten zwischen Verkehrsflugzeugen und Bodenstationen. Es erlaubt Fluggesellschaften die Kommunikation mit ihren Luftfahrzeugen mittels Austausch von einfachen Nachrichten und erspart so Funksprüche auf den besonders in Ballungsgebieten verstopften Sprechfunk-Frequenzen.

Bei der US 2006/0022845 A1 soll der Besatzung im Cockpit die Möglichkeit gegeben werden, auf die Unterstützung eines weiteren Besatzungsmitglieds, welches sich nicht an Bord des Luftfahrzeugs befindet, zurückgreifen zu können. Siehe hierzu Absatz 0003: "During certain phases of flight, the appropriately trained individual...may additionally with the pilot flying in a "virtual co-pilot "capacity". Somit ist dieses "individual" in der Hierarchie der Besatzung als ein dem verantwortlichen Luftfahrzeugführer nach geordnetes Besatzungsmitglied zu verstehen.

Auch bei der US 7,099,752 B1 soll ein am Boden befindlicher Pilot agieren, jedoch nicht nur als unterstützendes Besatzungsmitglied am Boden, (siehe Spalte 1, Zeile 46; "...in order to provide relief to the aircraft's pilot (s)"), sondern ggf. als verantwortlicher Luftfahrzeugführer, (siehe Spalte 1, Zeilen 46 bis 55: "...or to facilitate a safe landing which minimizes the loss of life and property damage from an aircraft that deviates from ist air traffic control approved safe trajectoy and/or approved flight plan. Situations arise when an aircraft is piloted in such a way as to put the public in harms way. This can occur from a rogue pilot(s), terrorist(s), and/or problems aboard the aircraft renders the flight crew incapable of safely piloting the aircraft (e.g. sudden decompression)".

Der Erfindung liegt daher die Aufgabe zugrunde, ein verfahren zur Lagedarstellung und 4-D-Simulation von Luftverkehrsaufkommen unter Einbindung von UAVs bereitzustellen, das möglichst weitgehend auf vorhandene und nicht einer betrieblichen oder militärischen Geheimhaltung beruhenden Daten basiert.

Diese Aufgabe wird nach der Erfindung dadurch gelöst, dass für einen Einzelflug oder eine einzelne Mission auf bekannte Weise ein Flugplan erstellt wird und die Daten des Flugplans zu einer oder mehreren Flugsicherungsagenturen übermittelt werden und dort zur Darstellung des Fluges oder der Mission und zur Erstellung einer 4-D Flugsimulation genutzt werden.

Die den Flugsicherungsagenturen übermittelten Daten entsprechen dabei den Daten, die auf bekannte Weise zur Programmierung eines Autopiloten und/oder eines Navigations- oder Flugführungssystems geeignet sind und so genutzt werden können.

Das erfindungsgemäße verfahren wird in Anspruch 1 definiert.

Die erfindungsgemäße Lösung hat weitere Vorteile:
Es ist eine schnelle Darstellung der zu erwartenden Luftlage im Rahmen von 4-D Simulationen möglich, da die Daten so gestaltet sind, dass sie direkt in Autopiloten eingespielt werden können.

Eine Real-Time-Information der Flugsicherungsagenturen über geplante Flüge ist mit geringem Aufwand möglich.

Eine Flugwegvorhersage, speziell für UAVs, wird bei den Flugsicherungsagenturen ohne großen Aufwand möglich.

Eine transparentere Darstellung der Luftlage wird ermöglicht, speziell für langsame und kleine Luftfahrzeuge, die unter die Festzielunterdrückung fallen oder über keinen Transponder verfügen; beispielsweise kleinere, meist militärische Drohnensysteme.

Die Entwicklungsbetriebe für Luftfahrzeuge brauchen kein geheimes Betriebs-Know-How zu offenbaren, ihr geistiges Eigentum bleibt geschützt.

Es ist eine Darstellung von geplanten Flügen für Luftfahrzeuge möglich, deren Konstruktionsdaten unbekannt sind; beispielsweise militärische Luftfahrzeuge, ältere Luftfahrzeuge, Luftfahrzeuge aus Ländern, wo die entsprechenden Daten nicht in englischer Sprache vorliegen.

Nachfolgend wird die Erfindung anhand eines bevorzugten Ausführungsbeispiels erläutert.
- Figur 1: zeigt schematisch das Funktionsprinzip eines Systems.

In der Kontrollstation 1 eines unbemannten Luftfahrzeugsystems und/oder dem für die Flugplanung eines bemannten Luftfahrzeugs genutzten Rechner 2 wird der einzelne Flug oder die einzelne Mission geplant. Dabei wird für mindenstens einen Flug oder mindestens eine Mission ein Flugplan 3 erstellt. Die Daten des Flugplans 3 sind so gestaltet, dass sie auf bekannte Weise zur Programmierung eines Autopiloten oder eines Navigations- oder Flugführungssystems geeignet sind. Diese Nutzung der Daten ist in Figur 1 nicht dargestellt.

Die Daten des Flugplans 3 werden zu einer oder mehreren Flugsicherungsagenturen 4, 5 übermittelt. Dort werden sie zur Darstellung 6 des geplanten Fluges oder der geplanten Mission genutzt. Die Darstellung 6 der Informationen speziell von UAVs erfolgt in einem speziellen Darstellungsformat, so dass auch geplante Flugwegelemente entsprechend sichtbar werden.

Zusätzlich wird bei den Flugsicherungsagenturen 4, 5 eine 4-D Flugsimulation 7 erstellt. Dies kann mittels eines einfachen 4-D-Simulationstools erfolgen. In die Simulation gehen die Daten aller geplanten und angemeldeten Flüge ein. Bevorzugt ermöglicht die Simulation zu geplanten und angemeldeten Flügen eine Auswahl der Darstellung der kritischen Flugverkehrsdichte und der Kollisionsgefahr zu frei wählbaren Zeitschnitten über frei wählbaren Orten in einem 3-dimensionalen Luftraum. Der Luftraum kann als Kasten dargestellt und zur besseren Ansicht des Betrachters gedreht werden.

Zur Vervollständigung der Lagedarstellung für den Betrachter können ebenfalls externe Daten herangezogen und visualisiert werden, beispielweise Radardaten.

## Patentansprüche

1. System zur Lagedarstellung und zur Simulation von Luftverkehrsaufkommen, aufweisend ein Luftfahrzeug mit einem Autopiloten, mit folgenden Merkmalen:
a) eine Kontrollstation (1), die für mindestens einen Einzelflug oder mindestens eine einzelne Mission auf bekannte Weise einer Flugplan (3) erstellt, der Daten enthält, die auf bekannte Weise zur Programmierung des Autopiloten und/oder eines Navigations- oder Flugführungssystems geeignet sind und so genutzt werden können,
b) zumindest eine Flugsicherungsagentur (4, 5), wobei die Daten des Flugplans (3), die auf bekannte Weise zur Programmierung des Autopiloten und/oder eines Navigations- oder Flugführungssystems geeignet sind und so genutzt werden können, zu der einen oder zu den mehreren Flugsicherungsagenturen (4, 5) übermittelt, werden und wobei die zumindest eine Flugsicherungsagentur (4, 5) dazu ausgebildet ist, dass die, in der oder den Flugsicherungsagenturen (4, 5) übermittelten Daten zur Darstellung (6) des Fluges oder der Mission und zur Erstellung einer 4-D Flugsimulation (7) genutzt werden.

2. Verfahren nach Anspruch 1, **dadurch gekennzeichnet, dass** die Flugplanung in der Kontrollstation (1) eines unbemannten Luftfahrzeugsystems und/oder dem für die Flugplanung eines Luftfahrzeugs genutzten Rechners (2) erfolgt.

## Claims

1. System for depicting position and for simulating volume of air traffic, comprising an aircraft with an autopilot, having the following features:
a) a control station (1) that creates a flight plan (3) for at least one single flight or at least one single mission in a known manner, which flight plan contains data that are suitable in a known manner for programming the autopilot and/or a navigation or flight management system and can be used in this way,
b) at least one air traffic control agency (4, 5), wherein the data of the flight plan (3) that are suitable in a known manner for programming the autopilot and/or a navigation or flight management system and can be used in this way are transmitted to the one or more air traffic control agencies (4, 5), and wherein the at least one air traffic control agency (4, 5) is designed to the effect that the data transmitted in the air traffic control agency/agencies (4, 5) are used to depict (6) the flight or the mission and to create a 4-D flight simulation (7).

2. Method according to Claim 1, **characterized in that** the flight planning is effected in the control station (1) of an unmanned aircraft system and/or in the computer (2) used for the flight planning for an aircraft.

## Revendications

1. Système de représentation de position et de simulation de l'existence d'un trafic aérien, comprenant un aéronef équipé d'un pilote automatique, le système ayant les caractéristiques suivantes :
a) une station de contrôle (1) qui établit un plan de vol (3) d'une manière connue pour un vol individuel ou au moins une mission individuelle, lequel contient des données qui conviennent de manière connue pour la programmation du pilote automatique et/ou d'un système de navigation ou de contrôle de vol et peuvent être utilisées en l'état,
b) au moins une agence de sécurité de vol (4, 5), les données du plan de vol (3), qui conviennent de manière connue pour la programmation du pilote automatique et/ou d'un système de navigation ou de contrôle de vol et peuvent être utilisées en l'état, étant communiquées à l'une ou aux plusieurs agences de sécurité de vol (4, 5), et l'au moins une agence de sécurité de vol (4, 5) étant conçue de telle sorte que les données communiquées à la ou aux agences de sécurité de vol (4, 5) sont utilisées pour la représentation du vol ou de la mission et pour créer une simulation de vol 4D (7).

2. Procédé selon la revendication 1, **caractérisé en ce que** la planification de vol est effectuée dans la station de contrôle (1) d'un système d'aéronef sans équipage et/ou de l'ordinateur (2) utilisé pour la planification de vol d'un aéronef.
